# EUROPÄISCHE PATENTSCHRIFT

(11) **EP 0 535 375 B1**
(45) Veröffentlichungstag und Bekanntmachung des Hinweises auf die Patenterteilung: **05.03.1997**
(21) Anmeldenummer: 92114686.6
(22) Anmeldetag: 28.08.1992
(51) Int. Cl.: E03F 5/10

(54) **Anlage zum Überführen von Fehleinleitungen aus einem Regenwasserkanal in einen Schmutzwasserkanal**
Installation for carrying wrongly directed thrash from a rainwater-channel into a sewer-channel
Dispositif pour introduire des corps étrangers d'un canal d'évacuation des eaux de pluie dans un canal d'évacuation des eaux usées

(30) Priorität: 03.09.1991 DE 4129208
(43) Veröffentlichungstag der Anmeldung: 07.04.1993
(73) Patentinhaber: Steinhardt, Lothar, Dipl.-Ing., D-65239 Hochheim (DE)
(72) Erfinder: Dörr, Albrecht, Dipl.-Ing.(FH), W-7500 Karlsruhe 41 (DE)
(74) Vertreter: Quermann, Helmut, Dipl.-Ing.

(56) Entgegenhaltungen:
- EP-A- 0 285 570
- EP-A- 0 396 129
- DE-A- 2 911 780
- DE-A- 3 636 358
- DE-A- 3 809 583

## Beschreibung

In der Vergangenheit wurde immer wieder beobachtet und berichtet von Gewässerverschmutzungen durch Regenwasserauslässe aus Trennsystemen. Die Gründe sind vielfältig. Oftmals ist Unkenntnis der Bürger die Ursache. Die Verschmutzungen durch Fehlanschlüsse entstehen bei Umbauarbeiten in Firmen oder Haushalten. Durch Verwechselungen werden Schmutzwasserquellen an die Regenwasserkanalisation angeschlossen. Die Suche nach diesen Fehlanschlüssen mittels Fernauge oder Signalnebel ist sehr zeit-, kosten- und personalaufwendig. Weitere nicht zu unterschätzende Ursachen sind Abwaschungen bestehend aus Öl, Treibstoffresten, Reifenabrieb von Straßen, sowie Ausschüttungen im häuslichen Bereich, Ablassen von Fäkalientanks aus Reisebussen oder Wohnmobilen, Bauarbeiten oder Fassadenreinigungen oder die Autowäsche am Straßenrand. Bei allen Fehleinleitungen von Schmutz- oder Abwasser, nachfolgend auch als Trielwasser bezeichnet, in das Regenwassersystem, können zwei Dinge passie ren:
1. Die Wassermenge ist ausreichend, um bis zum Vorfluter zu gelangen und tritt dort, bedingt durch die Fließverzögerung, als "Trielwasser" in nicht meßbarer Menge über Stunden aus, oder
2. die eingeleitete Wassermenge wird in den Ablagerungen des Regenwasserkanals aufgenommen und erst bei einsetzendem Regen als Schmutzstoß ausgewaschen.

Schließlich können bei einsetzendem Regen Schwimmstoffe über Straßeneinläufe in den Regenwasserkanal gespült und zum Vorfluter abtransportiert werden.

Eine Anlage zum Überführen von Fehleinleitungen aus einem Regenwasserkanal in einem Schmutzwasserkanal gemäß dem Oberbegriff des Anspruches 1 ist aus der DE-A-3636358 bekannt.

Es ist Aufgabe der vorliegenden Erfindung, eine Anlage anzugeben, mit der weitgehend verhindert werden kann, daß Fehleinleitungen aus einem Regenwasserkanal in einen Vorfluter gelangen.

Gelöst wird die Aufgabe durch eine Anlage mit den Merkmalen des Anspruches 1. Die Erfindung macht sich den Umstand zunutze, daß bei Trennsystemen parallel zum Regenwasserkanal ein Schmutzwasserkanal geführt ist, der mit der Kläranlage verbunden ist. Durch die Entnahme der Fehleinleitungen aus dem Regenwasserkanal und Überführen in den Schmutzwasserkanal werden die Schmutz- oder Abwässer dem Regenwasserkanal entzogen und der Kläranlage zugeführt. Um sicherzustellen, daß bis zum Vorfluter hin Fehleinleitungen in den Schmutzwasserkanal entsorgt werden können, sollten die Fehleinleitungen kurz vor dem Vorfluter aus dem Regenwasserkanal in den Schmutzwasserkanal überführt werden.

Gemäß einer Form der Erfindung ist vorgesehen, daß die Fehleinleitungen aufgrund eines Fließgefälles zwischen dem Regenwasserkanal und dem Schmutzwasserkanal in letzteren überführt werden. Diese macht sich den Umstand zunutze, daß bei einem Trennsystem der Schmutzwasserkanal immer tiefer liegt als der Regenwasserkanal und damit das im Regenwasserkanal befindliche Schmutz- oder Abwasser aufgrund des natürlichen Fließgefälles in den Schmutzwasserkanal gelangen kann. Es besteht dabei gleichfalls die Möglichkeit, die Fehleinleitungen aus dem Regenwasserkanal in den Schmutzwasserkanal zu pumpen. In diesem Fall könnte der Schmutzwasserkanal sogar höher angeordnet sein als der Regenwasserkanal.

Das Überführen der Fehleinleitungen aus dem Regenwasserkanal in den Schmutzwasserkanal ist so zu regeln, daß das im Regenwasserkanal geführte Trielwasser und das bei einem Regenereignis anfänglich auftretende Schmutzwasser aus dem Regenwasserkanal in den Schmutzwasserkanal gelangt. Es wird dann bei Überschreiten eines definierten Wasserstandes im Regenwasserkanal dieser zum Schmutzwasserkanal hin abgesperrt, sowie bei Unterschreiten des definierten Wasserstandes wieder geöffnet. Dies bedeutet, daß nach dem Abführen des Triel- bzw. Schmutzwassers das bei einem Regenereignis dann durch den Regenwasserkanal strömende saubere Regenwasser vollständig zum Vorfluter geleitet wird. Erst wenn die Regenwassermenge wieder abnimmt, öffnet sich der Übergang zum Schmutzwasserkanal, so daß das bei Ende des Regenereignisses anfallende restliche Regenwasser wieder zum Schmutzwasserauslaß transportiert wird. Bei welchem Wasserstand genau der Regenwasserkanal zum Schmutzwasserkanal hin abgesperrt wird hängt davon ab, wieviel Regenwasser, d.h. solches Wasser, das nicht mehr mit dem Schmutz befrachtet ist, direkt auslaufen soll. Auf alle Fälle muß der Regenwasserkanal zum Schmutzwasserkanal so lange offen bleiben, daß alles Trielwasser zum Schmutzwasserkanal überführt wird.

Besteht die Gefahr, daß Schmutzwasser vom Schmutzwasserkanal in den Regenwasserkanal übertreten kann, ist zweckmäßig vorgesehen, daß der Schmutzwasserkanal zum Regenwasserkanal hin abgesperrt ist. Sofern der Regenwasserkanal zum Schmutzwasserkanal hin nicht abgesperrt ist, kann damit Wasser vom Regenwasserkanal zum Schmutzwasserkanal übertreten, nicht aber umgekehrt.

Der Verbindungsleitung sollte zusätzlich ein Absperrelement zugeordnet sein, das den Schmutzwasserkanal zum Regenwasserkanal hin absperrt.

Vorteilhaft weist der der Verbindungsleitung zugeordnete Regler ein vor die Einlauföffnung der Verbindungsleitung bewegbares Drosselorgan auf, das abhängig vom Flüssigkeitsniveau im Regenwasserkanal gesteuert wird, derart, daß es mit steigendem Flüssigkeitsniveau die Einlauföffnung stärker abblendet, bis es bei Überschreiten des definierten Wasserstandes die Einlauföffnung vollständig verschließt. In dieser Stellung gelangt alles durch den Regenwasserkanal strömende Wasser über seinen Auslauf zum Vorfluter. Das Drosselorgan kann als Drosselblende ausgebildet sein, die über einen Schwimmerarm mit einem Schwimmer verbunden ist.

Die Hauptfunktion des beschriebenen Reglers besteht damit in der Abdrosselung der Verbindungsleitung auf einen fest definierten Wert. Dieser frei definierte Wert, der von der Leistungsfähigkeit des Schmutzwassersystems abhängig ist, sollte bis zum Erreichen des Schließwertes beibehalten werden. Nach Erreichen der Überstaumarke, was dem Schließwert entspricht, schließt der Regler die Verbindungsleitung, bis die Flutwelle des Regenwasserkanales abgelaufen ist. Der Schwimmer mißt kontinuierlich mit und öffnet den Regler nach Abklingen der Welle, zweckmäßig bei Einhaltung der eingestellten Wassermenge bis zur vollen Öffnung. Mit beginnender Öffnung des Reglers wird Wasser vom Regenwasserkanal durch die Verbindungsleitung in Art eines Bypasses zum Schmutzwasserkanal abgeführt. Durch die geringe Öffnung und den relativ hohen Wasserstand wird eine hohe Fließgeschwindigkeit unter dem Drosselorgan erzielt. Dabei reinigt sich der Bypass und der Sumpf vor der Verbindungsleitung, und es werden nach vollständiger Öffnung des Reglers auch die Schwimmstoffe zum Schmutzwassersystem abgespült.

Die Hauptfunktion der Schwelle ist die Umleitung des Trielwassers zur Verbindungsleitung. Bei dachförmiger Gestaltung ergeben sich günstige hydraulische Verhältnisse. Ein weiterer Vorteil der Schwelle ist in deren Speicherkapazität zu sehen. Bei einem kurzfristigen Rückstau im Schmutzwasserkanal und somit Verschluß der Verbindungsleitung, kann zudem das anfallende Trielwasser bei Trockenwetter zwischengespeichert und danach abgeleitet werden. Bevorzugt ist die Schwelle in ihrem Überlaufniveau einstellbar.

Zweckmäßig weist der Regenwasserkanal einen Schacht auf, wobei die Sohle des Regenwasserkanals oberhalb der Schachtsohle angeordnet ist und der Regenwasserkanal innerhalb des Schachtes eine seitliche Öffnung aufweist, wobei ferner die Schwelle im Bereich der Öffnung schräg zur Erstreckung des Kanals in diesem angeordnet ist und die Schachtsohle auf gleichem Niveau angeordnet ist, wie die Sohle der Einlauföffnung der Verbindungsleitung. Die Anlegung eines Sumpfes infolge der unterschiedlichen Niveaus der Sohle des Regenwasserkanals und der Schachtsohle hat zwar den Nachteil des Verlustes von Differenzhöhe zwischen dem Regen- und Schmutzwasserkanal, aber auch viele Vorteile. So dient der Sumpf der Aufnahme des Trielwassers vor dem Überleiten, es ist eine Beschleunigung der schweren Stoffe und somit Reinhaltung des Sumpfes und Reglers zu verzeichnen, der Sumpf dient der Aufnahme des Spülstoßes bei einsetzendem Regen und schafft einen Zwischenpuffer. Das entstehende Druckgefälle erhöht schließlich die Fließgeschwindigkeit in der Verbindungsleitung.

Es wird als besonders vorteilhaft angesehen, wenn zwischen dem Regenwasserauslaß und der Verbindungsleitung eine Tauchwand angeordnet ist. Schmutzstoffe, die in der Anlaufphase eines Regens durch den Regenwasserkanal zum Sumpf gelangen, werden durch die Verbindungsleitung abtransportiert. Für Schwimmstoffe oder Ölablagerungen ist dies jedoch aufgrund ihres spezifischen Gewichtes nur bei freiliegendem Scheitel der Verbindungsleitung möglich. Darüber werden die Schwimmstoffe im Schacht verwirbelt und ausgetragen. Durch Einsatz einer Tauchwand, die fest, herausnehmbar, beispielsweise als Steckwand, oder als schwimmende Tauchwand ausgeführt sein kann, werden die Schwimmstoffe, die einmal in die Sumpfzone gelangt sind, bis zum Öffnen der Verbindungsleitung zurückgehalten und durch diese abtransportiert.

Das der Verbindungsleitung zugeordnete Absperrelement ist vorteilhaft als Rückschlagklappe ausgebildet. Diese muß eine stets sichere Abdichtung des Schmutzwasserkanals zum Regenwasserkanal bilden, unabhängig von der Wasserstandshöhe im Schmutzwasserkanal und den Strömungsverhältnissen bei Verwendung eines entsprechenden Schmutzwasserschachtes.

Gelöst wird die Aufgabe ferner durch eine Anlage mit den Merkmalen des Anspruches 11.

Diese entspricht der zuvor erörterten, mit dem Unterschied, daß statt des Reglers und der diesem nachgeordneten Verbindungsleitung eine Pumpe das Trielwasser über eine Leitung in den Schmutzwasserkanal fördert. Um die sichere Abdichtung des Schmutzwasserkanals zum Regenwasserkanal zu gewährleisten, ist zweckmäßig in der Fließverbindung von der Pumpe zum Schmutzwasserkanal ein Rückschlagventil angeordnet.

In den Figuren ist die Erfindung anhand mehrerer Ausführungsformen dargestellt, ohne auf diese beschränkt zu sein. Es stellt dar:
- Figur 1: eine schematische Ansicht einer ersten Ausführungsform der Anlage zum Überführen der Fehleinleitungen, verdeutlicht für die Fließverhältnisse bei Trockenwetter,
- Figur 2: eine Anlage gemäß Figur 1, verdeutlicht für die Fließverhältnisse bei Regenwetter,
- Figur 3: eine Anlage gemäß Figur 1, verdeutlicht für die Fließverhältnisse bei einem Rückstau bei Trockenwetter,
- Figur 4: eine Anlage gemäß Figur 1, verdeutlicht für die Fließverhältnisse bei einem Rückstau bei Regenwetter,
- Figur 5: ein Grundriß des in den Figuren 1 bis 4 gezeigten Schachtes mit Regenwasserkanal und Verbindungsleitung,
- Figur 6: einen Schnitt gemäß der Linie VI-VI in Figur 5,
- Figur 7: einen Schnitt gemäß der Linie VII-VII in Figur 5,
- Figur 8: eine Ausführungsform, bei der die Regleranlage auf der vom Schmutzwasserkanal abgewandten Seite des Regenkanals errichtet ist,
- Figur 9: eine Ausführungsform, bei der für den Regenwasserkanal und den Schmutzwasserkanal ein gemeinsamer Schacht mit Trennwand vorgesehen ist,
- Figur 10: eine schematische Darstellung zur grundsätzlichen Verdeutlichung der Funktion der Regleranlage und
- Figur 11: eine Ausführungsform der Anlage unter Verwendung einer Pumpe.

In Figur 1 ist ein Schacht 1 gezeigt, dem ein Regenwasserkanal 2 zugeordnet ist, ferner ein Schacht 3, dem ein Schmutzwasserkanal 4 zugeordnet ist, sowie eine Verbindungsleitung 5, die den Schacht 1 und den Schacht 3 miteinander verbindet. Die beiden Schächte 1 und 3 sind mittels Deckeln 6 und 7 verschlossen, mit der Bezugsziffer 8 ist die Erdoberfläche bezeichnet.

Die Sohle 9 des Regenwasserkanals 2 befindet sich oberhalb der Sohle 10 des Schachtes 1. Der Schmutzwasserkanal 4 ist durch eine rinnenartige Vertiefung im Schacht 1 gebildet, die Sohle 11 des Schmutzwasserkanals 4 liegt dabei unterhalb der Sohle 10 des Schachtes 1. Eine Stirnwand 12 des Schachtes 1 ist mit einer Öffnung 13 versehen, die die Einlauföffnung für die Verbindungsleitung 5 bildet. Die Öffnung 13 befindet sich unterhalb der Sohle 9 des Regenwasserkanals 2 und fällt mit der Sohle 10 des Schachtes 1 zusammen. Ausgehend von der Öffnung 13 verläuft die Verbindungsleitung 5 mit stetigem Gefälle zum Schacht 3 und durchsetzt dessen dem Schacht 1 benachbarte Seitenwand 14. Die Verbindungsleitung 5 ragt teilweise in den Schachtraum 15. Deren dem Schacht 3 zugeordnete, oberhalb des Schmutzwasserkanals 4 befindliche Öffnung ist, z.B. mittels eines als Rückschlagklappe 16 ausgebildeten Absperrelementes verschlossen.

Wie der Darstellung der Figuren 5 bis 7 für eine geringfügig abgewandelte Ausführungsform zu entnehmen ist, weist der Regenwasserkanal 2, der außerhalb des Schachtes 1 als Rohr ausgebildet und innerhalb des Schachtes 1 in einem Kanalbett 19 geführt ist, innerhalb des Schachtes 1 eine seitliche Öffnung 17 auf, in deren Bereich, von der Sohle 9 des Regenwasserkanals 2 ausgehend, eine Schwelle 18 angeordnet ist, die sich schräg zur Längserstreckung des Regenwasserkanals 2 erstreckt. Die Schwelle 18 dient der Umleitung des stromaufwärts des Schachtes 1 durch den Regenwasserkanal 2 fließenden Trielwassers in den Sumpf 30 des Schachtes 1.

Zum Regulieren bzw. vollständigen Verschließen der Öffnung 13 im Schacht 1 ist beispielhaft ein Regler 20 vorgesehen, der im Detail in Figur 10 dargestellt ist. Dieser weist eine Drosselblende 21 auf, die oberhalb der Kanalöffnung 13 geführt und mit einer Antriebsscheibe 22 verbunden ist, die auf einer gemeinsamen ortsfesten Achse 23 drehbar gelagert sind. Ein Seil 24 läuft über eine zweite Scheibe 25, die wiederum auf einer ortsfesten Achse 26 drehbar gelagert ist. Diese Achse 26 und die Achse 23 sind mit einer gemeinsamen Grundplatte 27 befestigt, die ihrerseits mit der Stirnwand 12 des Schachtes 1 verbunden ist. Mit der Scheibe 25 ist desweiteren ein Schwimmerarm 28 verbunden, dessen der Achse 26 abgewandtes Ende einen Schwimmer 29 aufnimmt. Die Figur 10 zeigt die Drosselblende 21, den Schwimmerarm 28 und den Schwimmer 29 mit durchgezogenen Linien für den Fall des minimalen Flüssigkeitseinstaues bzw. keines Flüssigkeitseinstaues im Schacht 1, die nicht durchgezogenen Linien die genannten Teile bei erhöhtem Flüssigkeitseinstau. In ersterem Fall gibt die Drosselblende 21 die Öffnung 13 vollständig frei, während bei einer Schwenkbewegung des Schwimmerarmes 28 eine Position erreicht ist, bei der, wie der strichlierten Darstellung der Drosselblende 21 zu entnehmen ist, diese die Öffnung 13 vollständig verschließt. Zwischen diesen beiden Extremstellungen ergeben sich Zwischenstellungen, bei denen die Drosselblende 21 die Öffnung 13 mehr oder weniger abblendet. - In den Figuren 1 bis 4 und 6 ist aus Vereinfachungsgründen auf die detaillierte Darstellung des Reglers 20 verzichtet worden und nur der Schwimmerarm 28 sowie der Schwimmer 29 gezeigt. Dabei differieren auch die oberen Endstellungen des Schwimmers 29.

Nachfolgend sei die Funktion der insoweit dargestellten Anlage beschrieben:

Die sich bei Trockenwetter ergebenden Verhältnisse sind in Figur 1 veranschaulicht. Die in den Regenwasserkanal eingeleiteten Fehleinleitungen, d.h. Schmutz- und Abwasser, werden durch den Regenwasserkanal 2 bis zum Schacht 1 transportiert. Im Schacht 1 werden die Fehleinleitungen durch die Schwelle 18 in den Sumpf 30 des Schachtes 1 geleitet. Da die ankommenden Fehleinleitungen mengenmäßig so gering sind, daß sich im Sumpf 30 kein Flüssigkeitseinstau ergibt, kommt es zu keinem Aufschwimmen des Schwimmers 29, so daß die Fehleinleitungen durch den offenen Regler in die Verbindungsleitung 5 gelangen und von dort bei natürlichem Fließgefälle an der Rückschlagklappe 16 vorbei in den Schacht 3, wobei sie sich im Schmutzwasserkanal 11 sammeln und zur Kläranlage abgeführt werden. Eingangs eines Regenereignisses gelangt zunächst wenig Regenwasser durch den Regenwasserkanal 2 und wird im Schacht 1 von der Schwelle 18 in den Sumpf 30 umgeleitet. In dieser Anlaufphase werden Ablagerungen und Schwimmstoffe in dem stromaufwärts des Schachtes 1 befindlichen Abschnitt des Regenwasserkanals 2 gelöst und vom Sumpf 30 ausgehend durch die Verbindungsleitung 5 dem Schmutzwasserkanal 4 zugeführt. Bei längerem und intensivem Regen wird sich der Wasserstand im Regenwasserkanal 2 zunehmend erhöhen, so daß durch die seitliche Öffnung 17 vermehrt Wasser in den Schacht 1 gelangt und sich dort aufstaut. Dies führt dazu, daß der Schwimmer 29 des Reglers 20 aufschwimmt und die Drosselblende 21 in eine solche Position überführt, daß sie die Öffnung 13 zum Verbindungskanal 5 vollständig schließt. Die Situation bei Regenwetter ist in Figur 2 gezeigt, wobei dort der Schwimmer 20 vom im Schacht 1 befindlichen Wasser überstaut ist. Bei Regenwetter gelangt damit kein Wasser vom Regenwasserkanal 2 in den Schmutzwasserkanal 4, das durch den Regenwasserkanal 2 geführte, weitgehend saubere Regenwasser wird direkt dem Vorfluter zugeführt. Nach dem Regenereignis wird in der Kanalphase im Regenwasserkanal 2 der Öffnungspunkt des Reglers wieder erreicht, so daß dieser die Verbindungsleitung 5 erneut öffnet. Durch das dann immer noch durch den Regenwasserkanal 2 in geringen Mengen fließende Regenwasser erfährt der Schmutzwasserkanal 4 durch die Verbindungsleitung 5 einen zweiten Spülstoß mit Regenwasser. Schwimmstoffe und von der Schwelle 18 zurückgehaltene Schmutzstoffe aus dem Regenwasserkanal 2 werden im Schmutzwasserkanal 4 sicher abtransportiert.

In Figur 1 ist im Schacht 1 zusätzlich eine Tauchwand 31 dargestellt. Die Unterkante der Tauchwand 31 liegt unterhalb der Oberkante der Schwelle 18. Die Tauchwand 31 hält damit einmal in der Sumpfzone angelangte Schwimmstoffe zurück, so daß sie nach dem Öffnen der Verbindungsleitung 5 sicher durch diese abtransportiert werden können. Mit der Bezugsziffer 31' ist alternativ eine einsteckbare Tauchwand bezeichnet. Sie kann entnommen werden, so daß keine zweite Schachtöffnung erforderlich ist.

Ein Rückstau bei Trockenwetter im Schmutzwasserkanal 4 würde unweigerlich durch die Verbindungsleitung 5 zur Gewässerverschmutzung führen. Um dies zu verhindern, ist z.B. eine die Verbindungsleitung 5 verschließende Rückschlagklappe 16 vorgesehen. Ein zweiter Schutz, jedoch allein nicht ausreichend, bietet der Regler 20 selbst. Durch einen Rückstau aus dem Schmutzwasserkanal 4 würde der Schwimmer 29 angehoben und den Regler 20 zum Schließen zwingen. Allein der geringfügige Unterschied zwischen dem oberen Grenzwert des Reglers 20 und der Oberkante der Schwelle 18, der die selbsttätige Öffnung der Drosselblende 21 erlaubt, ließe auch Schmutzwasser in geringem Umfang zum Vorfluter gelangen. Die Verhältnisse des Rückstaus bei Trockenwetter sind in Figur 3 gezeigt.

Figur 4 verdeutlicht die Verhältnisse bei einem Rückstau bei Regenwetter. Hier treten die zu Figur 3 beschriebenen Vorgänge auf. Der Regler 20 wird jedoch von der Seite des Regenwasserkanals 2 aktiviert. Beide Seiten der Verbindungsleitung 5 verschließen sich. Da der Schmutzwasserkanal 4 ohnehin eine Störung aufweist, ist eine Überleitung von Regenwasser nicht sinnvoll.

Die Figuren 8 und 9 verdeutlichen alternative Anschlußformen von Regenwasserkanal 2 und Schmutzwasserkanal 4. Bei der Ausführungsform nach Figur 8 ist der Regler 20 auf der dem Schmutzwasserkanal 4 abgewandten Seite errichtet. Die Verbindungsleitung 5 unterquert den Regenwasserkanal 2 und schließt an den Schacht 3 des Schmutzwasserkanals 4 an. Bei der Ausführungsform nach Figur 9 wird für den Regenwasserkanal 2 und den Schmutzwasserkanal 4 ein gemeinsamer Schacht 32 mit Trennwand 33 erstellt. Der Regler 20 ist der Trennwand 33 zugeordnet.

Figur 11 verdeutlicht die Verhältnisse für eine Anlage, bei der statt einem Regler 20 eine Pumpe 34 im Sumpf 30 des Schachtes 1 angeordnet ist. Die Anlage nach Figur 11 unterscheidet sich von der nach den Figuren 1 bis 7 nur dadurch, daß statt dem Regler 20 die Pumpe 34 vorgesehen ist, die über die Leitung 5 in den Schacht 3 fördert, wobei statt der Rückschlagklappe 16 in der Verbindungsleitung 5 in der Fließverbindung von der Pumpe 34 zum Schmutzwasserkanal 4 z.B. ein Rückschlagventil 35 angeordnet ist. Aufgrund des Einsatzes der Pumpe können sich der Regenwasserkanal und der Schmutzwasserkanal 4 auf beliebigem Niveau zueinander befinden, also auch der Schmutzwasserkanal 4 höher als der Regenwasserkanal 2. Bei einsetzendem Regen sind bei Verwendung einer Pumpe folgende Varianten denkbar:
- die Pumpe fördert kontinuierlich weiter, bis der Ausschaltpunkt wieder erreicht ist,
- die Pumpe erhält einen oberen Ausschaltpunkt und schaltet nach abgefallenem Wasserstand wieder ein,
- die Verbindungsleitung wird mit einem Verschlußorgan ausgestattet, dieser verschließt die Verbindungsleitung vom Sumpf zum Schmutzwasserkanal bei einsetzendem Regen. Die Pumpe erhält dabei eine Schwimmersteuerung und entleert nur den tiefer liegenden Sumpf,
- der Sumpf wird als Bypass zum Regenwasserkanal angeordnet, dieser Bypass wird bei einsetzendem Regen verschlossen.

## Patentansprüche

1. Anlage zum Überführen von Fehleinleitungen aus einem Regenwasserkanal (2) in einen Schmutzwasserkanal (4), wobei eine Verbindungsleitung (5) zwischen dem Regenwasserkanal (2) und dem Schmutzwasserkanal (4) vorgesehen ist, mit einem Fließgefälle der Verbindungsleitung (5) von dem höher liegenden Anschlußpunkt im Regenwasserkanal (2) zum tiefer liegenden Anschlußpunkt im Schmutzwasserkanal (4), gekennzeichnet durch, eine im Bereich der Verbindungsleitung (5) im Regenwasserkanal (2) angeordnete Schwelle (18) zum Ableiten von Flüssigkeit in die Verbindungsleitung (5), sowie einen den Durchfluß durch die Verbindungsleitung (5) regelnden Regler (20), der bei Überschreiten eines definierten Wasserstandes im Regenwasserkanal (2) diesen zum Schmutzwasserkanal (4) hin absperrt und bei Unterschreiten wieder öffnet.

2. Anlage nach Anspruch 1, dadurch gekennzeichnet, daß der Verbindungsleitung (5) ein Absperrelement (16) zugeordnet ist, das den Schmutzwasserkanal (4) zum Regenwasserkanal (2) hin absperrt.

3. Anlage nach Anspruch 1 oder 2, dadurch gekennzeichnet, daß der der Verbindungsleitung (5) zugeordnete Regler (20) ein vor die Einlauföffnung (13) der Verbindungsleitung (5) bewegbares Drosselorgan (21) aufweist, das abhängig vom Flüssigkeitsniveau im Regenwasserkanal (2) gesteuert wird, derart, daß es mit steigendem Flüssigkeitsniveau die Einlauföffnung (13) stärker, bis zum vollständigen Verschluß, verschließt.

4. Anlage nach Anspruch 3, dadurch gekennzeichnet, daß das Drosselorgan als Drosselblende (21) ausgebildet ist, die über einen Schwimmerarm (28) mit einem Schwimmer (29) verbunden ist.

5. Anlage nach einem der Ansprüche 1 bis 4, dadurch gekennzeichnet, daß die Schwelle (18) in ihrem Überlaufniveau einstellbar ist.

6. Anlage nach einem der Ansprüche 1 bis 5, dadurch gekennzeichnet, daß der Regenwasserkanal (2) einen Schacht (1) aufweist, wobei die Sohle (9) des Regenwasserkanals (2) oberhalb der Sohle (10) des Schachtes (1) angeordnet ist und der Regenwasserkanal (2) innerhalb des Schachtes (1) eine seitliche Öffnung (17) aufweist, wobei ferner die Schwelle (18) im Bereich der Öffnung (17) schräg zur Erstreckung des Regenwasserkanals (2) in diesem angeordnet ist.

7. Anlage nach Anspruch 6, dadurch gekennzeichnet, daß die Sohle (10) des Schachtes (1) auf gleichem Niveau angeordnet ist, wie die Sohle der Einlauföffnung (13) der Verbindungsleitung (5).

8. Anlage nach einem der Ansprüche 1 bis 7, dadurch gekennzeichnet, daß zwischen dem Regenwasserkanal (2) und der Verbindungsleitung (5) eine Tauchwand (31, 31') angeordnet ist, die unter das Überlaufniveau der Schwelle (18) reicht.

9. Anlage nach Anspruch 8, dadurch gekennzeichnet, daß die Tauchwand (31, 31') fest oder herausnehmbar oder aufschwimmend ausgebildet ist.

10. Anlage nach einem der Ansprüche 2 bis 9, dadurch gekennzeichnet, daß das der Verbindungsleitung (5) zugeordnete Absperrelement als Rückschlagklappe (16) ausgebildet ist.

11. Anlage zum Überführen von Fehleinleitungen aus einem Regenwasserkanal (2) in einem Schmutzwasserkanal (4), wobei eine Verbindungsleitung (5) zwischen dem Regenwasserkanal (2) und dem Schmutzwasserkanal (4) vorgesehen ist, dadurch gekennzeichnet, daß der Regenwasserkanal (2) einen Schacht (1) aufweist, sowie die Sohle (9) des Regenwasserkanals (2) oberhalb der Sohle (10) des Schachtes (1) angeordnet ist und der Regenwasserkanal (2) innerhalb des Schachtes (1) eine seitliche Öffnung aufweist, wobei ferner eine Schwelle (18) im Bereich der Öffnung schräg zur Erstreckung des Regenwasserkanals (2) in diesem angeordnet ist, sowie auf Sohlniveau des Schachtes (1) eine Pumpe (34) angeordnet ist, die über eine Leitung (5) mit dem Schmutzwasserkanal (4) verbunden ist.

12. Anlage nach Anspruch 11, dadurch gekennzeichnet, daß die Schwelle (18) in ihrem Überlaufniveau einstellbar ist.

13. Anlage nach Anspruch 11 oder 12, dadurch gekennzeichnet, daß zwischen dem Regenwasserkanal (2) und der Pumpe (34) eine Tauchwand (31, 31') angeordnet ist.

14. Anlage nach Anspruch 13, dadurch gekennzeichnet, daß die Tauchwand (31, 31') fest oder herausnehmbar oder aufschwimmend angeordnet ist.

15. Anlage nach einem der Ansprüche 11 bis 14, dadurch gekennzeichnet, daß in der Fließverbindung von der Pumpe (34) zum Schmutzwasserkanal (4) ein Rückschlagventil (35) angeordnet ist.

## Claims

1. System for transferring foul discharges from a rainwater sewer (2) into a dirty-water sewer (4), a connecting conduit (5) being provided between the rainwater sewer (2) and the dirty-water sewer (4), with a flow gradient of the connecting conduit (5) from the higher connection point in the rainwater sewer (2) to the lower connection point in the dirty-water sewer (4), characterized by a sill (18) for diverting liquid into the connecting conduit (5), the said sill being arranged in the rainwater sewer (2) in the region of the connecting conduit (5), and by a regulator (20) which regulates the flow through the connecting conduit (5) and which, when a specific water level in the rainwater sewer (2) is exceeded, shuts off the latter relative to the dirty-water sewer (4) and opens it again if the water falls below the said level.

2. System according to Claim 1, characterized in that the connecting conduit (5) is assigned a shut-off element (16) which shuts off the dirty-water sewer (4) relative to the rainwater sewer (2).

3. System according to Claim 1 or 2, characterized in that the regulator (20) assigned to the connecting conduit (5) has a throttle member (21) which is capable of being moved in front of the inflow orifice (13) of the connecting conduit (5) and which is controlled as a function of the liquid level in the rainwater sewer (2), in such a way that, with a rising liquid level, the said regulator closes the inflow orifice (13) to a greater extent, up to complete closure.

4. System according to Claim 3, characterized in that the throttle member is designed as a throttle diaphragm (21) which is connected to a float (29) via a float arm (28).

5. System according to one of Claims 1 to 4, characterized in that the overflow level of the sill (18) is adjustable.

6. System according to one of Claims 1 to 5, characterized in that the rainwater sewer (2) has a manhole (1), the floor (9) of the rainwater sewer (2) being arranged above the floor (10) of the manhole (1), and the rainwater sewer (2) having a lateral orifice (17) within the manhole (1), and, furthermore, the sill (18) being arranged in the region of the orifice (17) in the rainwater sewer (2) obliquely relative to the extension of the latter.

7. System according to Claim 6, characterized in that the floor (10) of the manhole (1) is arranged at the same level as the floor of the inflow orifice (13) of the connecting conduit (5).

8. System according to one of Claims 1 to 7, characterized in that a baffle plate (31, 31'), which reaches below the overflow level of the sill (18), is arranged between the rainwater sewer (2) and the connecting conduit (5).

9. System according to Claim 8, characterized in that the baffle plate (31, 31') has a fixed or removable or floating design.

10. System according to one of Claims 2 to 9, characterized in that the shut-off element assigned to the connecting conduit (5) is designed as a non-return flap (16).

11. System for transferring foul discharges from a rainwater sewer (2) into a dirty-water sewer (4), a connecting conduit (5) being provided between the rainwater sewer (2) and the dirty-water sewer (4), characterized in that the rainwater sewer (2) has a manhole (1), the floor (9) of the rainwater sewer (2) is arranged above the floor (10) of the manhole (1) and the rainwater sewer (2) has a lateral orifice within the manhole (1), and, furthermore, a sill (18) being arranged in the region of the orifice in the rainwater sewer (2) obliquely relative to the extension of the latter, and there being arranged at the floor level of the manhole (1) a pump (34) which is connected to the dirty-water sewer (4) via a conduit (5).

12. System according to Claim 11, characterized in that the overflow level of the sill (18) is adjustable.

13. System according to Claim 11 or 12, characterized in that a baffle plate (31, 31') is arranged between the rainwater sewer (2) and the pump (34).

14. System according to Claim 13, characterized in that the baffle plate (31, 31') is arranged in a fixed or removable or floating manner.

15. System according to one of Claims 11 to 14, characterized in that a non-return valve (35) is arranged in the flow connection from the pump (34) to the dirty-water sewer (4).

## Revendications

1. Dispositif pour introduire des corps étrangers d'un canal d'évacuation d'eaux de pluie (2) dans un canal d'évacuation des eaux usées (4), consistant en une canalisation de raccordement (5) entre le canal d'évacuation d'eaux de pluie (2) et le canal d'évacuation des eaux usées (4), avec une pente d'écoulement de la canalisation de raccordement (5) partant depuis le plus haut point de raccordement du canal d'évacuation d'eaux de pluie (2) vers le plus bas point de raccordement du canal d'évacuation des eaux usées (4),
caractérisé en ce qu'
un seuil (18) réalisé, dans la zone de la canalisation de raccordement (5) dans le canal d'évacuation d'eaux de pluie (2), pour la dérivation de fluides dans la canalisation de raccordement (5), ainsi qu'un mécanisme régulateur (20) dans l'écoulement du canal de raccordement (5) qui ferme celui-ci lors du dépassement d'un niveau d'eau donné dans le canal d'évacuation d'eaux de pluie (2), par rapport au canal d'évacuation d'eaux usées (4) et l'ouvre à nouveau lors de son abaissement.

2. Dispositif selon la revendication 1,
caractérisé en ce que
la canalisation de raccordement (5) est associé à un organe d'obturation (16) qui obture le canal d'évacuation des eaux usées (4) par rapport au canal d'évacuation d'eaux de pluie (2).

3. Dispositif selon la revendication 1 ou 2,
caractérisé en ce que
le mécanisme de contrôle (20) associé à la canalisation de raccordement (5) comporte un organe d'étranglement mobile (21), en amont de l'ouverture d'écoulement (13) de la canalisation de raccordement (5), organe d'étranglement qui est commandé en fonction du niveau du fluide dans le canal d'évacuation d'eaux de pluie (2), de façon qu'il ferme plus fortement l'ouverture d'écoulement (13) en fonction de la montée du fluide, jusqu'à fermeture complète.

4. Dispositif selon la revendication 3,
caractérisé en ce que
l'organe d'étranglement est conçu comme un diaphragme d'étranglement (21) qui est relié à un flotteur (29) au moyen d'un bras de flotteur (28).

5. Dispositif selon l'une des revendications 1 à 4,
caractérisé en ce que
le seuil (18) est réglable à son niveau de déversement.

6. Dispositif selon l'une des revendications 1 à 5,
caractérisé en ce que
le canal d'évacuation d'eaux de pluie (2) comporte un regard dans lequel la sole (9) du canal d'évacuation d'eaux de pluie (2) est situé au-dessus du radier (10) du regard (1) et le canal d'évacuation d'eaux de pluie (2) présente à l'intérieur du regard (1) une ouverture latérale (17), dans lequel le seuil (18) est en outre disposé en biais par rapport à la partie interne du canal d'évacuation d'eaux de pluie (2) dans celui-ci, dans la zone de l'ouverture (17).

7. Dispositif selon revendication 6,
caractérisé en ce que
le radier (10) du regard (1) est situé au même niveau que la sole de l'ouverture d'écoulement (13) de la canalisation de raccordement (5).

8. Dispositif selon l'une des revendications 1 à 7,
caractérisé en ce qu'
une cloison de retenue de corps flottants (31, 31') est disposée entre le canal d'évacuation d'eaux de pluie (2) et la canalisation de raccordement (5), qui descend au-dessous du niveau de déversement du seuil (18).

9. Dispositif selon revendication 8,
caractérisé en ce que
la cloison de retenue de corps flottants (31, 31') peut être fixe, amovible ou flottante.

10. Dispositif selon l'une des revendications 2 à 9,
caractérisé en ce que
l'organe d'obturation lié à la canalisation de raccordement (5) est conçu comme un clapet anti-retour (16).

11. Dispositif pour transférer des corps étrangers d'un canal d'évacuation d'eaux de pluie (2) dans un canal d'évacuation des eaux usées (4), consistant en une canalisation de raccordement (5) entre le canal d'évacuation d'eaux de pluie (2) et le canal d'évacuation des eaux usées (4),
caractérisé en ce que
le canal d'évacuation d'eaux de pluie (2) comporte un regard (1) tandis que la sole (9) du canal d'évacuation d'eaux de pluie (2) est située au-dessus du radier (10) du regard (1) et (que) le canal d'évacuation d'eaux de pluie (2) à l'intérieur du regard (1) comporte une ouverture latérale et qu'est prévu, en outre, un seuil (18) dans la zone de l'ouverture disposé en biais par rapport à la partie du canal d'évacuation d'eaux de pluie (2), tandis qu'une pompe (34) est située au niveau du radier du regard (1) qui est reliée au canal d'évacuation des eaux usées (4) par une canalisation (5).

12. Dispositif selon revendication 11,
caractérisé en ce que
le seuil (18) est réglable à son niveau de déversement.

13. Dispositif selon revendication 11 ou 12,
caractérisé en ce qu'
une cloison de retenue de corps flottants (31, 31') est placée entre le canal d'évacuation d'eaux de pluie (2) et la pompe (34).

14. Dispositif selon revendication 13,
caractérisé en ce que
la cloison de retenue de corps flottants (31, 31') est disposée de manière fixe, amovible ou flottante.

15. Dispositif selon l'une des revendications 11 à 14,
caractérisé en ce qu'
un clapet anti-retour est disposé dans la conduite d'écoulement depuis la pompe (34) vers le canal d'évacuation des eaux usées (4).
